# EUROPÄISCHE PATENTANMELDUNG

(11) **EP 0 551 093 A2**
(43) Veröffentlichungstag der Anmeldung: **14.07.1993**
(21) Anmeldenummer: 93100086.3
(22) Anmeldetag: 05.01.1993
(51) Int. Cl.: A47B 47/00, A47B 87/02

(54) **Regal-Bausatz**

(30) Priorität: 09.01.1992 DE 4200338
(71) Anmelder: Desanta, Simon, D-33829 Borgholzhausen (DE)
(72) Erfinder: Desanta, Simon, D-33829 Borgholzhausen (DE)
(74) Vertreter: Patentanwälte Wenzel & Kalkoff

(57) **Zusammenfassung**

Ein Regal-Bausatz zur Herstellung eines Regals umfaßt eine Anzahl von senkrechten Stollen und eine Anzahl von Fachböden zur Bildung von Regalfächern. Die Stollen (16,18,20) bestehen aus mehreren, jeweils die Höhe eines Regalfaches einnehmenden Stollen-Segmenten (22,24,26; 36,38,40). Die Fachböden (10,12,14) sind länger als die Breite eines Regalfaches. Die Stollen-Segmente weisen in den vorderen und hinteren, die Fachböden (10,12,14) überragenden Endbereichen senkrechte Durchlässe (28) auf, in die senkrechte über die Regalhöhe verlaufende Stangen (30) einsetzbar sind.

## Beschreibung

Die Erfindung betrifft einen Regal-Bausatz zur Herstellung eines Regals mit einer Anzahl von senkrechten Stollen und einer Anzahl von Fachböden zur Bildung von Regalfächern.

Der Erfindung liegt die Aufgabe zugrunde, einen Regal-Bausatz für ein Regal-system zu schaffen, das leicht und variabel ohne Verwendung von Werkzeug montierbar ist.

Diese Aufgabe wird erfindungsgemäß dadurch gelöst, daß die Stollen aus mehreren, Jeweils die Höhe eines Regalfaches einnehmenden Stollen-Segmenten bestehen, daß die Fachböden länger als die Breite eines Regalfaches sind und daß die Stollen-Segmente in den vorderen und hinteren, die Fachböden überragenden Endbereichen senkrechte Durchlässe aufweisen, in die senkrecht über die Regalhöhe verlaufende Stangen einsetzbar sind.

Bei herkömmlichen Regalen bilden zumeist die senkrechten Stollen die durchlaufenden Teile, während die Fachböden einzeln eingelegt werden. Bei der vorliegenden Erfindung wird dieses Prinzip umgekehrt. Die Fachböden laufen zumindest über mehrere Fächer durch, während die Stollen-Segmente die aufeinander folgenden Fachboden-Bretter gegeneinander abstützen. Die in die senkrechten Ränder der Stollen-Segmente eingeführten Stangen dienen dazu, die Stollen-Segmente in der senkrechten Stellung zu halten und das Regal insgesamt zu stabilisieren.

Vorzugsweise sind Distanzstücke vorgesehen, die auf die Stangen jeweils zwisehen zwei Stollen-Segmenten aufgeschoben werden und die Höhe eines Fachbodens einnehmen.

Während zumeist die Stollen-Segmente die Höhe eines Regalfaches einnehmen, können sie auch weiter in leistenförmige Gebilde unterteilt werden, die beispielsweise abwechselnd auch mit Distanzstücken vorgesehen werden können, so daß die Stollen-Segmente insgesamt eine Art von Latten-Rost bilden.

Es wurde bereits darauf hingewiesen, daß sich auf den Stangen zwischen den Stollen-Segmenten in Höhe der Fachböden Distanzstücke befinden. Anstelle der Distanzstücke können an dieser Stelle auch andere Anbauteile eingehängt werden, etwa Türen zum Verschließen einzelner Regalfächer.

Alle Angaben wie "oben", "unten" etc. beziehen sich auf ein fertig zusammengesetztes, aufgebautes Regal.

Im folgenden werden bevorzugte Ausführungsbeispiele der Erfindung anhand der beigefügten Zeichnung näher erläutert.
- Fig. 1: ist eine perspektivische Teilansicht eines erfindungsgemäßen Regals;
- Fig. 2: zeigt in Frontansicht einen Ausschnitt aus einem erfindungsgemäßen Regal mit einer Fachtür und einer Anzahl von Schubkästen;
- Fig. 3: ist eine Draufsicht zu Fig. 2;
- Fig. 4: ist eine Seitenansicht zu Fig. 2.

Fig. 1 zeigt eine Anzahl von Fachboden-Brettern 10,12,14, die in waagerechter Richtung über alle Fächer hinweg verlaufen und an beiden Enden über die Stollen überstehen.

Das in Fig. 1 gezeigte Regal weist drei Stollen 16,18,20 auf, die aus einzelnen Stollen-Segmenten bestehen, die jeweils durch die durchlaufenden Fachboden-Bretter 10,12,14 unterbrochen sind. So weist beispielsweise der links in Fig. 1 gezeigte Stollen 16 übereinander drei plattenförmige Stollen-Segmente 22,24,26 auf, die auf der linken Seite übereinanderliegende Regalfächer begrenzen. In den beiden senkrechten Rändern der Stollen-Segmente 22,24, 26 befinden sich Durchlässe 28 zur Aufnahme von senkrechten, dünnen Stangen 30. Die Stollen-Segmente werden gewissermaßen an beiden seitlichen Rändern auf entsprechende Stangen 30 aufgefädelt.

Fig. 1 zeigt, daß die Stangen 30 in Höhe der Fachböden sichtbar bleiben, da die Stollen-Segmente 22,24 in Fig. 1 durch das Fachboden-Brett 10 in Abstand gehalten werden. Zur Überbrückung dieses Abstandes können Distanzstücke 32,34 zwischen den aufeinander folgenden Stollen-Segmenten auf die Stangen aufgeschoben werden. Die Distanzstücke 32,34 haben zugleich die Wirkung, daß die zwischen den Stangen liegenden Fachboden-Bretter zusätzlich festgelegt werden.

Es ist somit erkennbar, daß ein Regal durch abwechselndes Zusammenfügen von Fachboden-Brettern und Stollen-Segmenten zusammengesetzt werden kann. Obgleich Werkzeuge nicht erforderlich sind, wird das Regal äußerst stabil, so daß es auch frei im Raum aufgestellt werden kann. Die Breite der einzelnen Fächer ist beliebig und kann stufenlos gewählt werden.

Anstelle zusammenhängender Stollen-Segmente können diese in einzelne Stollen-Leisten 36,38,40 unterteilt werden, zwischen denen sich weitere Distanzstücke 42,44,46 befinden. Diese Gestaltung der Stollen-Segmente gestattet die Aufnahme von Schubkästen, wie später näher erläutert werden soll.

Fig. 1 zeigt im übrigen am Beispiel eines Faches eine Türplatte 48, die das entsprechende Fach verschließt. An einem senkrechten Rand dieser Türplatte sind Scharnierösen 50,52 vorgesehen, die anstelle von zwei übereinanderliegenden Distanzstücken auf eine der an das Fach angrenzenden Stangen aufgeschoben werden können.

Fig. 2 entspricht im wesentlichen einer Frontansicht zu Fig. 1, enthält allerdings einige geringfügige Abweichungen. Hier ist zum einen erkennbar, daß die Türplatte 48 ohne Demontage wahlweise zum Verschließen von zwei benachbarten Fächern verwendet werden kann, sofern diese Fächer auf die gleich Größe eingestellt worden sind. Fig. 2 zeigt die Türplatten 48 vor dem links und 48' in gestrichelter Form vor dem rechts angrenzenden Fach. Diese Schwenkbewegung zwischen zwei benachbarten Fächern wird in Fig. 1 durch einen Pfeil 54 verdeutlicht.

Im übrigen zeigt Fig. 2 drei Schubkästen 56,58,60, die anhand von Fig. 3 und 4 genauer beschrieben werden.

Fig. 3 entspricht im wesentlichen einer Draufsicht und Fig. 4 einer Seitenansicht auf das Regal der vorangegangenen Figuren. Es werden daher überwiegend die Bezugsziffern der vorangegangenen Figuren für gleiche oder entsprechende Teile verwendet.

In Fig. 3 sind die drei Schubkästen 60 in verschiedenen, teilweise ausgezogenen Positionen gezeigt. Die Schubkästen können gleichermaßen zu beiden Seiten des Regals entsprechend den Pfeilen 62 oder 64 aufgezogen werden. Der entsprechende Führungsmechanismus ist in Fig. 4 für den unteren Schubkasten 60 angedeutet. Auf den beiden seitlichen Außenwänden des Schubkastens 60 befinden sich waagerechte, längliche Führungsklötze 66, die in Zwischenräumen zwischen den Stollenleisten 36,38,40 verschiebbar sind. Allerdings ist der Auszugsweg sehr begrenzt, wenn die Schubkästen nach beiden Seiten ausziehbar sein sollen und die Führungsklötze fest auf den Außenwänden angebracht sind. Es besteht daher auch die Möglichkeit, Führungsklötze 66 zu verwenden, die nicht nur in den Zwischenräumen zwisehen den Stollen-Leisten, sondern auch in nicht im einzelnen gezeigten, korrespondierenden Nuten in den Außenwänden der Schubkästen verschiebbar sind. Auf diese Weise entsteht der Effekt einer Teleskopschiene.

## Patentansprüche

1. Regal-Bausatz zur Herstellung eines Regals mit einer Anzahl von senkrechten Stollen und einer Anzahl von Fachböden zur Bildung von Regalfächern, dadurch **gekennzeichnet,** daß die Stollen (16,18,20) aus mehreren, jeweils die Höhe eines Regalfaches einnehmenden Stollen-Segmenten (22,24,26; 36,38,40) bestehen, daß die Fachböden (10,12,14) länger als die Breite eines Regalfaches sind und daß die Stollen-Segmente in den vorderen und hinteren, die Fachböden (10,12,14) überragenden Endbereichen senkrechte Durchlässe (28) aufweisen, in die senkrechte über die Regalhöhe verlaufende Stangen (30) einsetzbar sind.

2. Regal-Bausatz nach Anspruch 1, dadurch **gekennzeichnet,** daß zwischen den Stollen-Segmenten (22,24,26; 36,38,40) Distanzstücke (32,34) vorgesehen sind, die von den Stangen (30) durchlaufen werden.

3. Regal-Bausatz nach Anspruch 1 oder 2, dadurch **gekennzeichnet,** daß die Stollen-Segmente durch einzelne, mit Hilfe von Distanzstücke (42,44,46) in Abstand gehaltene Stollen-Leisten (36,38,40) gebildet wird.

4. Regal-Bausatz nach Anspruch 3, dadurch **gekennzeichnet,** daß Schubkästen (56,58,60) vorgesehen sind, die mit Hilfe von zu beiden Seiten vorspringenden Führungsklötzen (66) in die zwischen den Stollen-Leisten (36,38,40) gebildete Zwischenräume eingreifen, in denen die Führungsklötze verschiebbar sind.

5. Regal-Bausatz nach Anspruch 4, dadurch **gekennzeichnet,** daß die Führungsklötze (66) zugleich in seitlichen Nuten der Schubkasten (56,58,60) verschiebbar sind.

6. Regal-Bausatz nach einem der vorhergehenden Ansprüche, **gekennzeichnet** durch Türplatten (48) zum Verschließen einzelner Regalfächer, die im oberen und unteren Bereich seitliche Scharnierösen (50,52) aufweisen, die anstelle von Distanzstücken zwischen zwei Stollen-Segmenten (22,24,26) auf eine Stange (30) aufschiebbar sind.
